# EUROPÄISCHE PATENTSCHRIFT

(11) **EP 0 561 159 B1**
(45) Veröffentlichungstag und Bekanntmachung des Hinweises auf die Patenterteilung: **17.05.1995**
(21) Anmeldenummer: 93102293.3
(22) Anmeldetag: 13.02.1993
(51) Int. Cl.: B30B 11/02

(54) **Vorrichtung zum Pressen von Formteilen aus einer feinkörnigen Masse**
Apparatus for pressing articles from a fine granular material
Dispositif pour la pressage de corps moulés à partir d'une matière à grains fins

(30) Priorität: 17.03.1992 DE 9203546 U
(43) Veröffentlichungstag der Anmeldung: 22.09.1993
(73) Patentinhaber: KOMAGE GELLNER MASCHINENFABRIK GmbH, D-54427 Kell am See (DE)
(72) Erfinder: Seimetz, Hans-Georg, W-6648 Wadrill (DE); Bauch, Anton, W-5508 Hermeskeil (DE); Lorscheider, Edmund, W-5509 Reinsfeld (DE)
(74) Vertreter: Bernhardt, Winfrid, Dr.-Ing.

(56) Entgegenhaltungen:
- EP-A- 0 077 897
- EP-A- 0 436 792
- DE-A- 2 041 923
- DE-A- 4 203 572
- FR-A- 927 283

## Beschreibung

Die Erfindung betrifft eine Vorrichtung zum Pressen von, insbesondere runden, Formteilen aus einer feinkörnigen Masse in einer Preßform mit einer Mehrzahl konzentrischer, in einen Formmantel ragender Stempelteile, die in einem die verschiedenen Teile der Preßform relativ zueinander verschiebbar haltenden, in einem Pressengestell angeordneten Rahmen einzeln nachgiebig abgestützt sind bis zum Erreichen einer starren Abstützung. Eine solche Vorrichtung ist aus EP-A-0436792 bekannt.

Diese Vorrichtungen weisen regelmäßig einen Unterstempel und einen Oberstempel auf, die in dem Formmantel relativ aufeinander zu bewegt werden und die dazwischen eingefüllte Masse verdichten. Auch der Formmantel wird relativ zu dem Unterstempel und dem Oberstempel bewegt. Eines der drei Teile kann dabei, jedenfalls am Ende des Preßvorganges, fest angeordnet sein. Meist ist dies der Unterstempel (Matritzenabziehverfahren) oder der Formmantel (Stempelausstoßverfahren).
Die erwähnte Aufteilung des Unterstempels und/oder Oberstempels in konzentrische Stempelteile ist erforderlich, wenn das Formteil Absätze aufweist, trotzdem aber möglichst gleichmäßig verdichtet sein soll. Die konzentrischen Stempelteile des Unterstempels müssen dafür am Ende des Preßvorganges in anderer Stellung zueinander stehen als beim Füllen der Preßform, sie müssen während des Preßvorganges unterschiedlich nachgeben. Entsprechendes gilt für den Oberstempel.
Auch sind zum Füllen der Preßform Bewegungen der konzentrischen Unterstempelteile gegeneinander erwünscht.

Die nachgiebige Abstützung der Stempelteile vor der starren Abstützung zum Ende des Preßvorganges hat man bisher durch Einbauten in dem erwähnten, die verschiedenen Teile der Preßform haltenden Rahmen verwirklicht in Form mit Rollen auf Schrägflächen gegen Federn gleitender Schieber.
Dies verlangt jedoch immer einen umständlichen Umbau zur Anpassung an neue Preßformen zusätzlich zu dem Arbeitsaufwand für das Wechseln der Preßform selbst.

Der Erfindung liegt die Aufgabe zugrunde, den für das Umrüsten einer Vorrichtung der eingangs genannten Art auf eine andere Preßform erforderlichen Arbeits- und Zeitaufwand zu verringern.

Gemäß der Erfindung sind zur nachgiebigen Abstützung der konzentrischen Stempelteile in einer in dem genannten Rahmen lösbar befestigten Baueinheit gesteuert beaufschlagbare, mit Auslaufdrosselung versehene Hydraulik- oder Pneumatikzylinder angeordnet, auf deren Kolbenstangen Platten angeschraubt sind, auf denen die konzentrischen Stempelteile lösbar befestigt sind, wobei jeweils ein Stempelteil mit kleinerem Durchmesser und/oder seine Platte die Platte eines Stempelteils mit größerem Durchmesser in einer Ausnehmung dieser Platte durchragt.

Die lösbar befestigte Baueinheit wird zum Wechsel der Preßform aus dem Rahmen herausgenommen und läßt sich dann sehr schnell und einfach umrüsten, indem bloß die Platten von den Kolbenstangen abgeschraubt werden und, nachdem sie mit anderen Stempelteilen versehen worden sind, wieder aufgesetzt werden. Dabei läßt sich die, kompakte und stabile, Baueinheit leicht handhaben; sie kann ohne Schwierigkeit auf einen Werktisch gebracht und dort ohne räumliche Behinderungen montiert werden.

Darüberhinaus ist es möglich, die Stillstandszeit der Vorrichtung für das Umrüsten noch einmal wesentlich zu verkürzen dadurch, daß die genannte Baueinheit mehrfach zur Verfügung gestellt wird. Der Aus- und Einbau der Stempelteile kann dann während des Betriebs der Vorrichtung an einer anderen Baueinheit vorgenommen werden, und Stillstand der Vorrichtung ist nur für das Auswechseln der Baueinheit im ganzen erforderlich.

Es wäre aber auch schon ein Zeitgewinn, wenn nur die Platten mehrfach zur Verfügung stehen. Dann könnte immerhin die Montage der Stempelteile auf den Platten während der Maschinenarbeitszeit vor sich gehen.
Zur Beschleunigung des Umrüstens trägt ferner die Abstützung auf den Hydraulik- oder Pneumatikzylindern bei. Diese erzeugen nicht nur mit der Auslauf-Drosselung die Nachgiebigkeit, sondern ermöglichen darüberhinaus mit der erwähnten gesteuerten Beaufschlagung die gesamten übrigen Bewegungen der Stempelteile mit End- und ggf. Zwischenstellungen, was durch bloße Verstellung der Steuerung geändert und angepaßt werden kann.

Die nach der Erfindung vorgesehene Baueinheit ist als Unterstempel wie als Oberstempel möglich. Die größere Bedeutung hat sie naturgemäß in der Anordnung als Unterstempel, dessen regelmäßig differenzierteren Aufbau sie mit einer praktisch beliebigen Zahl von Stempelteilen ermöglicht.
Die in der Einheit gebotene Zahl von Möglichkeiten braucht indessen nicht immer voll ausgeschöpft zu werden. Eine Einheit mit drei oder vier Sätzen von je zwei Hydraulik- oder Pneumatikzylindern für drei bzw. vier Stempelteile kann beispielsweise bei Bedarf auch für nur zwei Stempelteile verwendet werden.

Normalerweise wird man Hydraulikzylinder einsetzen, die in jeder Beziehung genauer zu steuern sind als Pneumatikzylinder. Sie können in Vorrichtungen, die von vornherein für keinen allzu hohen Preßdruck ausgelegt werden, auch die erwähnte starre Abstützung am Ende des Preßvorganges bewirken.
In der Regel wird man jedoch gesonderte starre Abstützungen einrichten.

Vorzugsweise sind die Platten, insbesondere in einem Unterstempel, übereinander auf Kolbenstangen von entsprechend verschiedener Länge angebracht, und es sind ihnen verstellbare starre Abstützungen verschiedener Länge zugeordnet, vorzugsweise in Form an den Platten selbst befestigter Stützen, die auf der Oberseite eines Grundkörpers der Einheit aufsetzen.

Die längeren Kolbenstangen und/oder Abstützungen können die auf kürzeren Kolbenstangen angebrachten Platten in Ausnehmungen dieser Platten durchragen.
Es wäre jedoch auch möglich, durch Stufung der Plattendurchmesser Platz für die Kolbenstangen und die Abstützungen zu schaffen.

Insbesondere am Oberstempel, der normalerweise nur weniger unterteilt ist und weniger Relativbewegung der Stempelteile erfordert, können die Platten, beispielsweise zwei, auch in etwa gleicher Ebene konzentrisch miteinander angeordnet sein. Nötigenfalls muß sich dann ein Stempelteil von seiner ringförmigen Platte aus weiter radial nach innen erstrecken als bei Anordnung der Platten übereinander.

In weiterer Ausgestaltung der Erfindung wird vorgeschlagen, die Hydraulikzylinder in einem gemeinsamen, massiven Block herauszuarbeiten, der den Grundkörper der Einheit bildet und der ggf. in einer mittigen Bohrung von einem in den Formmantel ragenden, ggf. beweglichen Dorn durchsetzt ist.

Die hydraulischen bzw. pneumatischen Steuereinrichtungen, wie Ventile und ihre Stellantriebe, sowie deren elektronische Ansteuerung wird man nach Möglichkeit außerhalb der Baueinheit in der übrigen Vorrichtung anordnen.
Die Steuerung der Druckmittelbeaufschlagung der Hydraulik-oder Pneumatikzylinder ist vorzugsweise im wesentlichen auf beliebige Bewegungsabläufe einschließlich End- und ggf. Zwischenstellungep programmierbar.

Die Zeichnungen geben ein Ausführungsbeispiel der Erfindung wieder.
- Fig. 1: zeigt eine Vorrichtung zum Pressen von Formlingen insgesamt, aber ohne verschiedene Einbauten, in Ansicht,
- Fig. 2: zeigt einen Ausschnitt aus Fig. 1 mit den Einbauten, diese im axialen Längsschnitt, in größerem Maßstab,
- Fig. 3: zeigt eine Baueinheit aus Fig. 1 (Oberstempel) in axialem Längsschnitt in noch einmal größerem Maßstab,
- Fig. 4: zeigt eine weitere Baueinheit aus Fig. 2 (Unterstempel) in axialem Längsschnitt im gleichen Maßstab wie Fig. 3,
- Fig. 5: zeigt die Baueinheit nach Fig. 3 mit abgenommenen Stempelteilen,
- Fig. 6: zeigt die Baueinheit nach Fig. 4 mit teilweise abgenommenen Stempelteilen,
- Fig. 7: zeigt schematisiert eine Ansicht etwa der Baueinheit nach Fig. 5 von unten und
- Fig. 8: zeigt schematisiert eine Draufsicht etwa auf die Baueinheit nach Fig. 6.

In Fig. 1 ist ein Pressengestell 1 zu erkennen mit einem Basisteil 2, zwei von dem Basisteil 2 aus nach oben sich erstreckenden Säulen 3 und einem deren obere Enden verbindenden Querteil 4.

Die Säulen 3 bestehen aus auf einem unteren Abschnitt ihrer Länge von Hülsen 5 umgebenen, diesen gegenüber an ihren Enden durch Bälge 6 abgedichteten Zugstangen 7.

In der Mitte zwischen den Säulen 3 tritt oben aus dem Basisteil 2 ein kurzer Stempel 8 heraus, der eine Kupplungsplatte 20 trägt.
Ferner erhebt sich auf dem Basisteil eine ringförmige, starre Unterstempelauflage 9.
Die Antriebe für die Zugstangen 9 und den Stempel 8 sowie alle weiteren Antriebe und Steuerungen sind in dem, zu einem geschlossenen Gehäuse ausgestalteten, Basisteil 2 angeordnet.

In das Pressengestell 1 ist ein Rahmen 10 eingesetzt, an dem die verschiedenen Teile einer Preßform angebracht sind. Der Rahmen 10 erlaubt dabei die Bewegung eines Oberstempels 11 der Preßform und eines diesen sowie einen Unterstempel 12 umfassenden Formmantels 13 gegenüber dem, feststehenden, Unterstempel 12 der Preßform:

Fest in dem Pressengestell 1 angebracht ist eine auf der Unterstempelauflage 9 abgestützte und mit Klauen 14 gehaltene Grundplatte 15 des Rahmens 10. Diese trägt einerseits eine den Unterstempel 12 aufweisende Baueinheit 16 und ist andererseits Führung für vier unten durch eine Bodenplatte 17 und oben durch eine Deckplatte 18 starr verbundene Stangen 19.

Die Bodenplatte 17 ist über Füße 21 auf der schon weiter oben erwähnten Kupplungsplatte 20 abgestützt und durch klemmende Kupplungsstücke 22 auch zugfest mit dieser verbunden.

Die Deckplatte 18 ist Halterung für den Formmantel 13. Dieser sitzt mit einem Bund 24 in einem dazu komplementären Sitz der Deckplatte und ist in dem Sitz durch einen aufgeschraubten Klemmring 25 gehalten.
Ferner trägt die Deckplatte 18 vier Stangen 26, die in an einer Halteplatte 27 angeordneten Führungshülsen 28 verschieblich stecken. An der Unterseite der Halteplatte 27 ist eine den Oberstempel 11 der Preßform aufweisende Baueinheit 29 befestigt.

Die Halteplatte 27 ist ihrerseits gehalten mittels klemmender Kupplungsstücke 30 an einer Kupplungsplatte 31, die wiederum Teil des Pressengestells 1 ist; sie sitzt an einem an der Unterseite des Querteils 4 angeordneten, längenverstellbaren, aber sonst in sich starren Oberstempelteil 32.
Anders als in Fig. 1 ist in Fig. 2 eine unter der Grundplatte 15 auf den Stangen 19 verschiebbare, einen Stößel 33 tragende Platte 34 gezeichnet. Der Stößel 33 greift durch eine Bohrung 35 in der Grundplatte 15 und ist mit einem als letztes Teil der Preßform zu erwähnenden Dorn 36 verbunden. Durch einen kurzen Hydraulikzylinder 37 ist die Platte 34 heb- und senkbar.

Die verschiebbare Platte 34 ersetzt hier die in Fig. 1 starr mit den Stangen 19 verbundene Platte 17.

Der Preßhub wird vom Oberstempel 11 gegen den im ganzen feststehenden Unterstempel 12 ausgeführt durch Absenken des Querteils 4 mittels der Zugstangen 7. Dabei gleitet die Halteplatte 27 mit den Führungshülsen auf den Stangen 26.
Der untere kurze Stempel 8 dient der Verschiebung des Formmantels 13, beim Preßvorgang gleichfalls nach unten. Dabei gleiten die Stangen 19 in der Grundplatte 15 und wiederum die Stangen 26 in Führungshülsen 28, sofern der Oberstempel nicht mitgeht.
Der Dorn 36 kann ohne Bewegung durch seinen Hydraulikzylinder 37 zugleich mit dem Formmantel 13 verschoben werden, durch den Hydraulikzylinder 37 aber, auch gleichzeitig, außerdem unabhängig.
Der Gesamtbewegung zwischen Oberstempel und Unterstempel beim Preßvorgang überlagern sich Einzelbewegungen von Stempelteilen. Dies ist Gegenstand der nachstehenden näheren Beschreibung der Baueinheiten 16 und 29.

Die Baueinheit 16 weist in einem massiven Block 38 sechs von unten ausgebohrte und mit Einsätzen 39 geschlossene Hydraulikzylinder 40,41 und 42 auf, deren paarweise Zusammengehörigkeit und Anordnung in einem länglichen Sechseck aus Fig. 8 ersichtlich ist.
Die beiden äußeren Hydraulikzylinder 40 haben die kürzesten, nur wenig aus dem Block 38 nach oben herausragenden Kolbenstangen 43 und tragen auf diesen eine kreisförmige Platte 44, die in ihrer unteren Endstellung mit einem flachen Absatz 45 auf der Oberseite des Blockes 38 aufsetzt.
Die beiden diagonal einander gegenüberliegenden Hydraulikzylinder 41 tragen auf ihren, durch Ausnehmungen 46 in der Platte 44 ragenden Kolbenstangen 47 eine ringförmige Platte 48. In ihrer unteren Endstellung setzt die Platte 48 mit zwei an ihr angeschraubten Stützen 49, die wiederum durch Ausnehmungen 46 in der Platte 44 ragen, auf dem Block 38 auf. In Fig. 2 und 4 ist nur eine der beiden Stützen 49, rechts, gezeichnet.

Die Kolbenstangen 50 der dritten beiden sich diagonal gegenüberliegenden Hydraulikzylinder 42 sind die längsten. Sie ragen durch Ausnehmungen 46 bzw. 51 sowohl in der unteren Platte 44 als auch in der mittleren Platte 48 und tragen eine ringförmige Platte 52. Auch diese ist in ihrer unteren Endstellung durch an ihr angeschraubte Stützen 53 auf dem Block 38 abgestützt; die Stützen 53 ragen durch Ausnehmungen 46 und 51 in den Platten 44 bzw. 48. Das ist in Fig. 4, links, dargestellt, jedoch an der Stelle, an der eigentlich die zweite Stütze 49 angeordnet ist. Die tatsächliche, in Fig. 4 nicht erscheinende Anordnung der Stützen 53 siehe in Fig. 8.
Die Platten 44,48 und 52 sind auf den Kolbenstangen 43,47 bzw. 50 jeweils leicht lösbar mittels Schrauben 59 befestigt.

Die Platten 44,48 und 52 tragen drei konzentrisch aneinanderschließende Stempelteile 54,55 bzw. 56, aus denen sich der Unterstempel 12 der Preßform zusammensetzt.
Die Stempelteile sitzen jeweils mit einem an ihrem unteren Ende ausgebildeten, gestuften Bund 57 auf der betreffenden Platte und sind an dieser mit einem an seinem Innenumfang komplementär zu der Stufe des Bundes geformten und diese übergreifenden Spannring 58 gehalten, der auf die Platte geschraubt ist.

Der früher erwähnte Dorn 36 erstreckt sich durch eine mittige Bohrung 69 in der Platte 44 und das innere Stempelteil 54, an dessen Innenumfang er anliegt, hindurch bis in den Formmantel 13.

Um die beschriebene Baueinheit 16 zu montieren, ist es im wesentlichen nur erforderlich, jeweils nach Aufsetzen des Stempelteils auf die Platte den Spannring 58 anzuschrauben, die Platte mit dem Stempelteil über das ggf. vorhandene nächstinnere Stempelteil zu schieben und auf ihren zugehörigen Kolbenstangen anzuschrauben und im übrigen die Stützen 49 und 53, die in einer nicht gezeichneten Weise als Spindeln ausgebildet und längenverstellbar sind, auf die gewünschte Länge einzustellen.
Die Baueinheit 16 wird im ganzen in den Rahmen 10 eingesetzt und lediglich mit zwei durch den Block 38 greifenden Schrauben an der Grundplatte 15 befestigt. Die Anordnung der Schrauben an den Ecken ist wiederum in Fig. 8, bei 60, dargestellt.

Ferner werden Hydraulikschläuche angekuppelt (nicht gezeichnet).

Fig. 6 zeigt zur Veranschaulichung der Montage die Baueinheit 16 in teilweise montiertem Zustand.

Die umgekehrt angeordnete Baueinheit 29 des Oberstempels hat einen im Prinzip analogen Aufbau.
Da hier kein Platz mehr für den Dorn 36 benötigt wird, kann für eine erste Platte 61 ein Hydraulikzylinder 62 in der Mitte angeordnet werden. Eine ringförmig um die Platte 61 gelegte zweite Platte 63 wird von zwei Hydraulikzylindern 64 gehalten und bewegt. Beide Platten 61 und 63 stützen sich in ihrer einen Endstellung selbst an dem Block 65 ab, in dem die Hydraulikzylinder 62 und 64 ausgebohrt sind.
An der Platte 61 ist ein inneres Stempelteil 66, an der Platte 63 ein äußeres Stempelteil 67, beide mit einem entsprechenden Flansch, unmittelbar angeschraubt.
Fig. 5 veranschaulicht wiederum die Montage.

Fig. 7 zeigt bei 68 die Anordnung von zwei Schrauben zur Befestigung der Baueinheit 29 an der Halteplatte 27.

Die Funktion der Vorrichtung ist in Fig. 2 zu erkennen.

Die linke Hälfte der Zeichnung zeigt den Formmantel 13 und den Unterstempel 12 in Ausgangsstellung. Der Formhohlraum wird in üblicher Weise mittels eines nicht dargestellten Füllschiebers gefüllt; die Füllung ist bei 70 in Kreuzschraffur dargestellt. Die Baueinheit 16 mit den Hydraulikzylindern 40 bis 41 erlaubt es auf einfache Weise, durch Verschieben der Stempelteile 54,55 und/oder 56 gegeneinander in der noch unverdichteten Schüttung Umlagerungen vorzunehmen.

Zu Beginn des Preßvorganges senkt sich nur der Oberstempel im ganzen ab, er dringt ein Stück in den Formmantel 13 ein. Dann geben die Stempelteile 54,55,56 und 67 unterschiedlich nach. Auch der Formmantel 13 senkt sich ab, ggf. in gleichem Maße wie der Oberstempel.
Nachdem die Platten 44,48,52 und 63, was nicht gleichzeitig zu geschehen braucht, alle ihre starre Abstützung durch unmittelbares oder über die Stützen 49 bzw. 53 mittelbares Aufsetzen auf den Block 38 bzw. 65 erreicht haben, macht der Oberstempel 11 noch einen kurzen Resthub; sein Weg ist begrenzt durch einen nicht gezeichneten Anschlag. Die dann erreichte Gestalt ist in der rechten Hälfte der Zeichnung zu erkennen, das fertige Formteil ist mit 71 bezeichnet.
Die Vorgänge sind vollständig in allen Einzelheiten programmierbar. Die Stellung der Stempelteile (54,55,56 und 67) gegenüber ihrem Block 38 bzw. 65 wird registriert mittels nicht gezeichneter, starr an den Platten 44,48,52 und 63 angebrachter Stäbe und deren Stellung optisch wahrnehmender Sensoren (Meßlineale) an den Blöcken 38 und 65.

Durch Austausch der Preßformen und mit derselben Preßform durch unterschiedliche Höhenstellungen der Stempelteile einschließlich Längeneinstellung des Oberstempelteiles 32 läßt sich eine Vielzahl von Formen verwirklichen.
Zur verarbeitende Materialien sind insbesondere pulverförmige Ausgangsstoffe für Sinterwerkstoffe, wie Sintereisen, Hartmetall, Oxid- Karbid- und Silikatkeramik, aber auch beispielsweise Kunststoffe.

## Patentansprüche

1. Vorrichtung zum Pressen von, insbesondere runden, Formteilen (71) aus einer feinkörnigen Masse in einer Preßform (11-13,36) mit einer Mehrzahl konzentrischer, in einen Formmantel (13) ragender Stempelteile (54;55;56;66;67), die in einem die verschiedenen Teile (11-13,36) der Preßform relativ zueinander verschiebbar haltenden, in einem Pressengestell (1) angeordneten Rahmen (10) einzeln nachgiebig abgestützt (40;41;42;62;64) sind bis zum Erreichen einer starren Abstützung (45;49;53),
dadurch gekennzeichnet,
daß zur nachgiebigen Abstützung (40;41;42;62;64) der konzentrischen Stempelteile (54;55;56;66;67) in einer in dem genannten Rahmen (10) lösbar befestigten Baueinheit (16;29) gesteuert beaufschlagbare, mit Auslauf-Drosselung versehene Hydraulik- oder Pneumatikzylinder (40;41;42;62;64) angeordnet sind, auf deren Kolbenstangen (43;47;50) Platten (44; 48;52;61;63) angeschraubt sind, auf denen die konzentrischen Stempelteile (54;55;56;66;67) lösbar befestigt sind, wobei jeweils ein Stempelteil (54;55;66) mit kleinerem Durchmesser und/oder seine Platte (61) die Platte (48;52;63) eines Stempelteils (55;56;67) mit größerem Durchmesser in einer Ausnehmung dieser Platte (48;52;63) durchragt.

2. Vorrichtung nach Anspruch 1,
dadurch gekennzeichnet,
daß die Platten (44;48;52), insbesondere einem Unterstempel (12), übereinander auf Kolbenstangen (43;47;50) von entsprechend verschiedener Länge angebracht sind.

3. Vorrichtung nach Anspruch 1,
dadurch gekennzeichnet,
daß die Platten (61;63), insbesondere einem Oberstempel (11), in etwa gleicher Ebene konzentrisch miteinander angeordnet sind.

4. Vorrichtung nach Anspruch 2,
dadurch gekennzeichnet,
daß den Platten (44;48;52), vorzugsweise verstellbare, starre Abstützungen (45;49;53) verschiedener Länge zugeordnet sind, vorzugsweise in Form an den Platten selbst befestigter Stützen (45;49;53).

5. Vorrichtung nach Anspruch 2 oder 4,
dadurch gekennzeichnet,
daß die längeren Kolbenstangen (47;50) und/oder Abstützungen (49;53) die auf kürzeren Kolbenstangen (43;47) angebrachte(n) Platte(n) (44;48) in Ausnehmungen (46;51) dieser Platte(n) (44;48) durchragen.

6. Vorrichtung nach einem der Ansprüche 1 bis 5,
dadurch gekennzeichnet,
daß die Hydraulikzylinder (40;41;42;62;64) in einem gemeinsamen massiven Block (38;65) herausgearbeitet sind, der ggf. in einer mittigen Bohrung (69) von einem in den Formmantel (13) ragenden, ggf. beweglichen Dorn (36) durchsetzt ist.

7. Vorrichtung nach einem der Ansprüche 1 bis 6,
dadurch gekennzeichnet,
daß die genannte Baueinheit (16;29) zum Wechseln der Stempelteile (54;55;56;66;67) als auswechselbare Montage-Einheit mehrfach vorhanden ist.

8. Vorrichtung nach einem der Ansprüche 1 bis 6,
dadurch gekennzeichnet,
daß die Platten (44;48;52;61;63) zum Wechseln der Stempelteile (54;55;56;66;67) als auswechselbare Montage-Einheiten mehrfach vorhanden sind.

9. Vorrichtung nach einem der Ansprüche 1 bis 7,
dadurch gekennzeichnet,
daß die hydraulischen bzw. pneumatischen Steuereinrichtungen außerhalb der Baueinheit (16;29) in der übrigen Vorrichtung (2) liegen.

10. Vorrichtung nach einem der Ansprüche 1 bis 9,
dadurch gekennzeichnet,
daß die Steuerung der Druckmittelbeaufschlagung der Hydraulik- oder Pneumatikzylinder (40;41;42;62;64) im wesentlichen auf beliebige Bewegungsabläufe einschließlich End- und ggf. Zwischenstellungen programmierbar ist.

## Claims

1. Apparatus for pressing, in particular round, moulded parts (71) from a fine-grained material in a die (11-13, 36) with a number of concentric punch parts (54; 55; 56; 66; 67) which project into a bolster (13) and which are individually yieldingly supported (40; 41; 42; 62; 64) in a frame (10) which holds the various parts (11-13, 36) of the die displaceably relative to one another until a rigid support (45;49;53) is achieved and is arranged in press body (1), characterized in that, for the yielding support (40; 41; 42; 62; 64) of the concentric punch parts (54; 55; 56; 66; 67) hydraulic or pneumatic cylinders (40;41;42;62;64) are arranged in a structural unit (16;29) fastened detachably in said frame (10) , which hydraulic or pneumatic cylinders can be acted on a controlled manner and are provided with outlet-throttling and on the piston rods (43; 47; 50) of which plates (44; 48; 52; 61; 63) are screwed, on which the concentric punch parts (54; 55; 56; 66; 67) are fastened detachably, a punch part (54; 55; 66) of smaller diameter and/or its plate (61) in each case projecting through a plate (48; 52; 63) of a punch part (55; 56; 67) of greater diameter in a cutout of this plate (48; 52; 63).

2. Apparatus according to Claim 1, characterized in that the plates (44; 48; 52), in particular in a lower punch (12), are mounted one above another on piston rods (43; 47; 50) of correspondingly different length.

3. Apparatus according to Claim 1, characterized in that the plates, in particular a upper punch (11), are arranged concentrically with one another in approximately the same plane.

4. Apparatus according to Claim 2, characterized in that the plates (44; 48; 52) are assigned preferably adjustable, rigid supports (45; 49; 53) of different length, preferably in the form of stays (45; 49; 53) fastened on the plates themselves.

5. Apparatus according to Claim 2 or 4, characterized in that the longer piston rods (47; 50) and/or supports (49; 53) project through the plate(s) (44; 48) mounted on shorter piston rods (43; 47), in cutouts (46; 51) of this/these plate(s) (44; 48).

6. Apparatus according to one of Claims 1 to 5, characterized in that the hydraulic cylinders (40; 41; 42; 62; 64) are formed in a common solid block (38; 65) which, if appropriate, is passed through in a central bore (69) by an, if appropriate movable, mandrel (36) which projects into the bolster (13).

7. Apparatus according to one of Claims 1 to 6, characterized in that, for changing the punch parts (54; 55; 56; 66; 67), said structural unit (16; 29) is present as a number of exchangeable assembly units.

8. Apparatus according to one of Claims 1 to 6, characterized in that, for changing the punch parts (54; 55; 56; 66; 67), the plates (44; 48; 52; 61; 63) are present as a number of exchangeable assembly units.

9. Apparatus according to one of Claims 1 to 7, characterized in that the hydraulic or pneumatic control arrangements lie outside the structural unit (16; 29) in the remainder of the apparatus (2).

10. Apparatus according to one of Claims 1 to 9, characterized in that the control of the action of the pressure medium of the hydraulic or pneumatic cylinders (40; 41; 42; 62; 64) can be programmed essentially to any movement sequences including end positions and if appropriate intermediate positions.

## Revendications

1. Dispositif pour la compression de pièces moulées (71), en particulier de pièces moulées rondes, à partir d'une masse à grains fins dans un matrice (11-13, 36) présentant plusieurs poinçons (54; 55; 56; 66; 67) concentriques qui pénètrent dans une frette (13) de matrice et qui sont supportées (40; 41; 42; 62; 64) de manière à céder individuellement dans un cadre (10) disposé dans un bâti de presse (1) et maintenant les différentes pièces (11-13; 36) du matrice de manière à pouvoir les déplacer les unes par rapport aux autres jusqu'à ce que lesdites poinçons atteignent un support fixe (45; 49; 53), caractérisé en ce que, pour réaliser le support qui peut céder (40; 41; 42; 62; 64) des poinçons concentriques (54; 55; 56; 66; 67), on a disposé dans une unité (16, 29) fixée de manière amovible dans ledit cadre (10), des vérins hydrauliques ou pneumatiques (40; 41 42; 62; 64) avec amortisseurs de fin de course et pouvant être alimentés pour les régler, sur les tiges (43, 47, 50) des pistons desquels on a vissé des plaques (44; 48; 52; 61; 63) sur lesquelles on a fixé de manière amovible les poinçons (54; 55; 56; 66; 67) concentriques, un poinçon (54; 55; 66) présentant un diamètre inférieur et/ou sa plaque (61) passant à travers la plaque (48; 52; 63) d'un poinçon (55; 56; 67) présentant un diamètre supérieur dans un évidement de cette plaque (48; 52; 63).

2. Dispositif selon la revendication 1, caractérisé en ce que les plaques (44; 48; 52), en particulier des poinçons inférieures (12), sont disposées les unes au-dessus des autres sur des tiges (43; 47; 50) de pistons présentant des longueurs différentes correspondantes.

3. Dispositif selon la revendication 1, caractérisé en ce que les plaques (61; 63), en particulier des poinçons supérieures (11), sont disposées dans un même plan et concentriquement les unes par rapport aux autres.

4. Dispositif selon la revendication 2, caractérisé en ce que les plaques (44; 48; 52) sont munis des supports rigides (45, 49, 53), pouvant de préférence être réglés, de différentes longueurs, de préférence sous forme de supports (45; 49; 53) étant fixés à les plaques elles-mêmes.

5. Dispositif selon la revendication 2 ou 4, caractérisé en ce que les tiges (47; 50) plus longues des pistons et/ou les supports (49, 53) plus longs traversent la plaque ou les plaques (44; 48) disposées sur les tiges (43; 47) plus courtes en passant à travers des évidements (46, 51) de ces plaques (44, 48).

6. Dispositif selon une quelconque des revendications 1 à 5, caractérisé en ce que les vérins hydrauliques (40; 41; 42; 62; 64) sont façonnés dans un bloc (38; 65) massif commun qui est, le cas échéant, traversé par un mandrin (36), le cas échéant mobile, passant dans un trou central (69) et s'étendant jusqu'à la frette (13) de matrice.

7. Dispositif selon une quelconque des revendications 1 à 6, caractérisé en ce que l'unité mentionnée (16, 29) pour le remplacement des poinçons (54; 55; 56; 66; 67) est exécutée plusieurs fois comme unité de rechange.

8. Dispositif selon une quelconque des revendications 1 à 6, caractérisé en ce que les plaques (44; 48; 52; 61; 63) pour le remplacement des poinçons (54; 55; 56; 66; 67) sont exécutées plusieurs fois comme unités de rechange.

9. Dispositif selon une quelconque des revendications 1 à 7, caractérisé en ce que les dispositifs de réglage hydrauliques ou pneumatiques sont situés à l'extérieur de l'unité (16, 29) dans le reste du dispositif.

10. Dispositif selon une quelconque des revendications 1 à 9, caractérisé en ce que le réglage de l'alimentation en agent de pression des vérins hydrauliques ou pneumatiques (40; 41; 42; 62; 64) peut être programmé en fonction des différentes mouvements, y compris des positions finales et, les cas échéant, intermédiaires.
